# EUROPÄISCHE PATENTSCHRIFT

(11) **EP 3 613 108 B1**
(45) Veröffentlichungstag und Bekanntmachung des Hinweises auf die Patenterteilung: **08.06.2022**
(21) Anmeldenummer: 18720957.2
(22) Anmeldetag: 11.04.2018
(51) Int. Cl.: H01R 13/518, H01R 13/514, H01R 13/627, H01R 13/74

(54) **HALTERAHMEN FÜR EINEN SCHWEREN STECKVERBINDER**
HOLDING FRAME FOR A HEAVY PLUG-TYPE CONNECTOR
CHÂSSIS DE SUPPORT POUR UN CONNECTEUR ENFICHABLE LOURD

(30) Priorität: 20.04.2017 DE 102017108430
(43) Veröffentlichungstag der Anmeldung: 26.02.2020
(73) Patentinhaber: Harting Electric GmbH & Co. KG, 32339 Espelkamp (DE)
(72) Erfinder: TIEMANN, Andre, 49152 Bad Essen (DE); MEIER, Heiko, 32425 Minden (DE); BENEKE, Andre, 49377 Vechta (DE); ZIEGENHAHN, Jörg, 33142 Büren (DE)
(86) Internationale Anmeldenummer: PCT/DE2018/100329
(87) Internationale Veröffentlichungsnummer: WO 2018/192615

(56) Entgegenhaltungen:
- EP-A1- 2 945 229
- WO-A1-2017/036928
- CN-U- 203 326 246
- CN-U- 206 098 894
- DE-U1-202015 106 434
- JP-A- H08 273 753
- JP-A- 2010 080 083

## Beschreibung

Die Erfindung geht aus von einem Halterahmen für einen schweren Steckverbinder nach der Gattung des unabhängigen Anspruchs 1. Derartige Halterahmen werden benötigt, um mehrere zueinander gleichartige und/oder auch unterschiedliche Module aufzunehmen.

Bei diesen Modulen kann es sich beispielsweise um Isolierkörper handeln, die als Kontaktträger für elektronische und elektrische und möglicherweise auch für optische und/oder pneumatische Kontakte vorgesehen sind.

### Stand der Technik

Die EP 2 945 229 A1 zeigt einen komplexen Mechanismus zur Verriegelung von mehreren Steckverbindern in einem gemeinsamen Einsatz.

Die JP H08 273 753 A zeigt einen Halter für eine Vielzahl von Elektroverbindern im Computerumfeld.

Bei der WO 2017/036928 A1 besteht ein Halterahmen aus einem Grundrahmen mit daran angebrachten flexiblen Laschen, die beim Einfügen der Steckverbindermodule zunächst nach außen, vom Grundrahmen weg, ausweichen und anschließend über die Rastnasen der Steckverbindermodule überschnappen.

Bei der CN 203 326 246 U werden die Steckverbindermodule auf einen Grundrahmen aufgelegt und über seitliche Schiebeelemente am Grundrahmen befestigt.

Die DE 10 2013 113 976 B4 und DE 20 2015 106 434 U1 zeigen jeweils einen Halterahmen, nach dem Oberbegriff des Anspruchs 1, für einen schweren Steckverbinder zur Aufnahme gleichartiger und/oder unterschiedlicher Steckverbindermodule. Der Halterahmen besteht aus einem Grundkörper, der zwei sich gegenüberliegenden Seitenteile aufweist. An den Seitenteilen ist jeweils ein Wangenteil, bestehend aus einem flexiblen Material, angebracht. Beim Einführen eines Steckverbindermoduls in den Halterahmen werden diese Wangenteile vom Seitenteil weg nach außen gebogen, wodurch die Steckverbindermodule innerhalb des Grundkörpers in einer Ebene fixiert werden.

Ein solcher Halterahmen kann besonders leicht mit verschiedenen Steckverbindermodulen befüllt werden.

In der Praxis hat sich jedoch gezeigt, dass die Fixierung der Steckverbindermodule über die oben erwähnten Wangenteile den Anforderungen einiger industrieller Bereiche nicht genügt. Durch die Wangenteilfixierung haben die Steckverbindermodule oftmals ein zu großes Spiel innerhalb des Grundkörpers des Halterahmens. Daraus resultieren häufig zu hohe Steck- und Ziehkräfte. Die Kontaktelemente können beim Steckvorgang verkanten, wodurch ein höherer Abrieb entsteht und nach einiger Zeit Gefahr für einen Überspannungsbogen besteht.

In rauen industriellen Umgebungen sind Halterahmen außerdem mechanischer Beanspruchung ausgesetzt. Im industriellen Umfeld können schwere Steckverbinder mit eingebauten Halterahmen versehentlich herunterfallen. Die biegsamen Wangenteile leiden darunter und werden oftmals verbogen. Ein solcher Halterahmen verliert seine Funktionalität und muss aufwendig ausgetauscht werden.

### Aufgabenstellung

Die Aufgabe der Erfindung besteht darin, einen Halterahmen für einen schweren Steckverbinder vorzuschlagen, der den gehobenen industriellen Anforderungen entspricht.

Die Aufgabe wird durch den Gegenstand des unabhängigen Anspruchs 1 gelöst.

Vorteilhafte Ausgestaltungen der Erfindung sind in den Unteransprüchen angegeben.

Der erfindungsgemäße Halterahmen ist für einen schweren Steckverbinder konzipiert. Schwere Steckverbinder werden insbesondere in rauen industriellen Umgebungen verwendet. Der Halterahmen kann gleichartige und/oder unterschiedliche Steckverbindermodule aufnehmen. Derartige Steckverbindermodule können zur Übertragung elektrischer, pneumatischer oder optischer Signale ausgeführt sein.

Die Steckverbindermodule bestehen im Wesentlichen aus einem quaderförmigen Grundkörper an dessen Schmalseiten nach außen weisende Rastnasen angeformt sind.

Der Halterahmen weist einen Grundkörper auf, der wiederum zwei sich gegenüberliegenden Seitenteile aufweist. Der Grundkörper ist rahmenförmig ausgestaltet. Die Seitenteile bilden die Langseiten des Grundkörpers. Die Seitenteile sind über entsprechende Schmalseiten miteinander verbunden.

An zumindest einem Seitenteil des Halterahmens ist ein Fixiermittel gehalten. Mit dem Fixiermittel werden die Steckverbindermodule innerhalb des Grundkörpers in einer Ebene fixiert. Dabei werden die Steckverbindermodule vom Grundkörper umschlossen, wodurch sich insgesamt eine stabile Anordnung ergibt. Der Grundkörper besteht vorzugsweise aus einem Zink-Druckguss-Bauteil, welches besonders robust ist.

Vorteilhafterweise ist der Grundkörper jedoch aus Aluminium gebildet. Dadurch kann der Halterahmen besonders leicht gebaut werden, wodurch das Gewicht eines schweren Steckverbinders, welches von den Kunden häufig als problematisch empfunden wird, reduziert werden. Durch die einfache Bauweise des Halterahmens könnte der Mehrpreis für das Material Aluminium dennoch wirtschaftlich kompensiert werden. Vorzugsweise ist das Fixiermittel oder sind die Fixiermittel innerhalb des Grundkörper am Halterahmen angebracht. Dadurch wird eine kompakte Bauweise erzielt und sichergestellt, dass beim Einbauen des Halterahmens in ein Steckverbindergehäuse keine hindernden Elemente vom Grundkörper des Halterahmens abstehen.

Erfindungsgemäß weist der Halterahmen mehrere Fixiermittel auf, die jeweils zwei Haltearme aufweisen, die sich beim Einführen eines Steckverbindermoduls in den Halterahmen parallel zur Ebene der Seitenteile bewegen.

Die einzelnen Haltearme jedes Fixiermittels bewegen sich dabei außerdem in entgegengesetzte Richtungen, also voneinander weg.

Endseitig weisen die Haltearme Rasthaken auf. Die Rasthaken eines Fixerelements sind zueinander hingerichtet und verengen dadurch den oberen Einführbereich des Fixiermittels. Wenn ein Steckverbindermodul in den Halterahmen eingeführt wird, werden die Rastnasen der Steckverbindermodule zwischen die Haltearme des Fixiermittels geführt. Durch den verengten Einführbereich werden die Haltearme in entgegengesetzte Richtungen voneinander weggedrückt. Sobald die Rastnasen den verengten Einführbereich passiert haben, bewegen sich die Haltearme wieder in ihre ursprüngliche Position zurück. Die Rasthaken befinden sich nunmehr oberhalb der Rastnasen des Steckverbindermoduls, wodurch dieses unverlierbar und reversibel im Halterahmen fixiert ist. Die Steckverbindermodule sind dadurch im Halterahmen verrastet.

Erfindungsgemäß weist der Halterahmen mehrere Fixiermittel auf. Dabei gibt es verschiedene Varianten die Fixiermittel an den Seitenteilen zu positionieren. Entweder ist an beiden Seitenteilen des Halterahmens zumindest ein Fixiermittel gehalten. Alternativ ist an einem Seitenteil ein Fixiermittel und am anderen Seitenteil sind zumindest zwei Fixiermittel gehalten. Eine weitere Alternative bestünde darin an beiden Seitenteilen zumindest zwei Fixiermittel zu halten. In einer besonders bevorzugten Ausführungsform sind an einem Seitenteil n Fixiermittel und am anderen Seitenteil m Fixiermittel gehalten. Die Variablen n und m stehen hier für Elemente aus dem natürlichen Zahlenraum [0, 1, 2, 3 ...]. Die Variable n ist hier kleiner als oder gleich m.

Vorteilhafterweise weisen die beiden Seitenteile des Grundkörpers jeweils mehrere, vorzugsweise einander symmetrisch gegenüberstehend, angeordnete Stege auf. Zwischen diesen Stegen ist jeweils eine offene Ausnehmung gebildet. In diesen Ausnehmungen befinden sich die Rastnasen der Steckverbindermodule. Durch die Stege erhält der Grundkörper des Halterahmens mehr Materialsubstanz, wodurch die mechanische Stabilität des Halterahmens insgesamt deutlich erhöht wird. In einer vorteilhaften Ausführungsform ist jeweils ein Fixiermittel im Bereich der offenen Ausnehmung zumindest eines Seitenteils angeordnet. Jede Ausnehmung am Grundkörper ist in diesem Fall mit einem separaten Fixiermittel bestückt. Die einzelnen Fixiermittel greifen innerhalb des Ausnehmungsbereichs an den Rastnasen der Steckverbindermodule an.

In einer alternativen Ausführungsform weist jeweils ein Fixiermittel mehrere Haltearmpaare auf. Jeweils ein Haltearmpaar ist im Bereich der offenen Ausnehmung zumindest eines Seitenteils angeordnet. In diesem Fall erstreckt sich das Fixiermittel über nahezu die gesamte Länge des Seitenteils. Im Bereich der Ausnehmungen ragen Haltearmpaare, also zwei Haltearme, in selbige hinein. Diese Haltearmpaare funktionieren analog der zwei Haltearme, die an einem einzelnen Fixiermittel angeformt sind.

Die Haltearme beziehungsweise Haltearmpaare sind im Bereich der Ausnehmungen des Grundkörpers angeordnet. Wird ein Steckverbindermodul in einen dafür vorgesehenen Halteplatz in den Halterahmen eingeführt, so drücken die seitlich am Steckverbindermodul angeformten Rastnasen die in der Ausnehmung befindlichen Haltearme parallel zu den Seitenteilen zur Seite. Die Haltearme weichen dabei zunächst hinter die Stege des Grundkörpers aus. Wenn die Rastnasen des Steckverbindermoduls weit genug zwischen die Haltearme eingedrungen ist, greifen die Endbereiche der Halterahmen über den Rastnasen herüber und verrasten dabei die Steckverbindermodule im Halterahmen. Dabei bewegen sich die Haltearme wieder zurück in ihre ursprüngliche Position.

Das Fixiermittel kann in beliebiger Länge mit einer beliebigen Anzahl an Haltearmpaaren produziert werden. Das Fixiermittel kann als StanzBiegeteil aus einem federelastischen Blech gefertigt sein. Das Fixiermittel kann auch aus einem elastischem Kunststoffmaterial, beispielsweise in einem Spritzgussprozess, hergestellt sein. Dadurch kann eine besonders günstige Bauweise des Halterahmens erzielt werden. Das Fixiermittel besteht aus einem elastischen Material. Beim Auslenken der Halterame des Fixiermittels entsteht eine Rückstellkraft, die die Halterame wieder zurück in die ursprüngliche Position treibt.

Vorzugsweise weist zumindest ein Seitenteil eine Ausnehmung oder mehrere Ausnehmungen auf, in welche jeweils ein Fixiermittel einsetzbar und dadurch am Seitenteil gehalten ist. Alternativ dazu weist das zumindest eine Seitenteil eine Kontur oder mehrere Konturen auf, an denen jeweils ein Fixiermittel verklemmbar und dadurch am Seitenteil gehalten ist. Durch diese beiden Varianten können die Fixiermittel in einem einfachen Herstellungsverfahren am Grundkörper des Halterahmens fixiert werden.

Vorteilhafterweise ist das Fixiermittel des einen Seitenteils zum Fixiermittel des anderen Seitenteils symmetrisch gegenüberstehend angeordnet. Alternativ sind die Fixiermittel des einen Seitenteils zu den Fixiermitteln des anderen Seitenteils symmetrisch gegenüberstehend angeordnet.

In einer anderen Ausgestaltung der Erfindung ist das Fixiermittel des einen Seitenteils zum Fixiermittel des anderen Seitenteils versetzt gegenüberstehend angeordnet oder die Fixiermittel des einen Seitenteils sind zu den Fixiermitteln des anderen Seitenteils versetzt gegenüberstehend angeordnet. In diesem Fall sind die Fixermittel in einem Zickzack-Muster innerhalb des Grundkörpers des Halterahmens angeordnet, wenn man gedanklich eine Verbindungslinie zwischen den Fixiermitteln zöge.

Eine analoge Symmetrie- oder Versetztanordnung kann auch für die Haltearmpaare, die sich an einem sich über einen Großteil der Länge des Seitenteils erstreckenden Fixiermittel befinden, gelten.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung einer ersten Ausführungsform eines Halterahmens mit einem aus darstellerischen Gründen fehlenden Seitenteil,
- Fig. 2: eine weitere perspektivische Darstellung der ersten Ausführungsform des Halterahmens mit einem aus darstellerischen Gründen fehlenden Seitenteil,
- Fig. 3: eine perspektivische Darstellung einer zweiten Ausführungsform eines Halterahmens,
- Fig. 4: ein perspektivischer Ausschnitt der zweiten Ausführungsform des Halterahmens,
- Fig. 5: eine perspektivische Darstellung einer dritten Ausführungsform des Halterahmens,
- Fig. 6: eine perspektivische Darstellung einer weiteren Variante der dritten Ausführungsform des Halterahmens,
- Fig. 7: eine perspektivische Darstellung einer vierten Ausführungsform des Halterahmens,
- Fig. 8: ein perspektivischer Ausschnitt der vierten Ausführungsform des Halterahmens und
- Fig. 9: ein perspektivischer Ausschnitt einer alternativen vierten Ausführungsform des Halterahmens.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figuren 1 und 2 zeigen eine erste Ausführungsform eines erfindungsgemäßen Halterahmens 1. Der Halterahmen 1 ist für einen schweren Steckverbinder (nicht gezeigt) ausgestaltet. In den Halterahmen 1 können gleichartige und/oder unterschiedliche Steckverbindermodule 2 eingesetzt werden. Die Steckverbindermodule 2 bestehen im Wesentlichen aus einem quaderförmigen Grundkörper an dessen Schmalseiten nach außen weisende Rastnasen 8 angeformte sind.

Der Halterahmen 1 besteht aus einem Grundkörper 4, der zwei sich gegenüberliegenden Seitenteile 3 aufweist. Der Grundkörper 4 bildet eine rahmenförmige Gestalt aus. Innerhalb dieser rahmenförmigen Gestalt sind, in den jeweiligen Seitenteilen 3, Ausnehmungen 5 eingeformt, in welche jeweils ein Fixiermittel 6 formschlüssig einsetzbar und dadurch fixierbar ist. Die Fixiermittel 6 weisen jeweils zwei Haltearme 7 auf. Endseitig weisen die Haltearme 7 nach außen gerichtete Rasthaken 9 auf. Bei zwei nebeneinander angeordneten Fixiermitteln 6 weisen die endseitigen Rasthaken 9 zueinander hin.

Beim Einführen eines Steckverbindermoduls 2 in den Halterahmen 1 werden die Rastnasen 8 des Steckverbindermoduls 2 zwischen zwei Haltearme 7 zweier benachbarter Fixiermittel 6 geführt. Dabei werden die Haltearme 7, aufgrund der den Einführbereich verengenden Rasthaken 9, parallel zu den Seitenteilen 3 zur Seite gedrückt. Gelangen die Rastnasen 8, durch weiteres Hineindrücken, aus den Bereich der Rasthaken 9 hinaus, federn die Rastarme 7 in ihre ursprüngliche Position zurück. Anschließend greifen die Rasthaken 9 über die Rastnasen 8 der Steckverbindermodule 2, wodurch die Steckverbindermodule 2 verliersicher aber reversibel im Halterahmen 1 fixiert sind. Zur Entnahme der Steckverbindermodule 2 müssen die Rastarme 7 der Fixiermittel 6 lediglich von den Rastnasen 8 der Steckverbindermodule 2 weggebogen werden.

In den Figuren 3 und 4 ist eine alternative (zweite) Ausführungsform eines erfindungsgemäßen Halterahmens 1' gezeigt. Aus Übersichtlichkeitsgründen wurden hier die Steckverbindermodule 2 ausgeblendet. Es können dieselben Steckverbindermodule 2 wie bei der oben beschriebenen ersten Ausführungsform (Figuren 1 und 2) verwendet und eingesetzt werden.

Der Halterahmen 1' hat einen rahmenförmigen Grundkörper 4'. Die beiden Seitenteile 3' weisen jeweils mehrere, vorzugsweise einander symmetrisch gegenüberstehend angeordnete Stege 10 auf. Zwischen diesen Stegen 10 sind offene Ausnehmungen 11 gebildet. Unterhalb dieser Ausnehmungen 11 befindet sich innerhalb des Halterahmens 1' eine Kontur 12, in der ein Fixiermittel 6' gehalten beziehungsweise fixiert ist.

Das Fixiermittel 6' weist zwei Rastarme 7' mit zueinander hin gerichteten Rasthaken 9' auf.

Beim Einführen eines Steckverbindermoduls 2 in den Halterahmen 1' werden die Rastnasen 8 in den Bereich der offenen Ausnehmungen 11 der Seitenteile 3' gedrückt. Dabei werden die Rasthaken 9' der Haltearme 7' der Fixiermittel 6', parallel zu den Seitenwänden 3', voneinander weg gebogen. Gelangen die Rastnasen 8, durch weiteres Hineindrücken, aus den Bereich der Rasthaken 9' hinaus, federn die Rastarme 7' in ihre ursprüngliche Position zurück. Anschließend greifen die Rasthaken 9' über die Rastnasen 8 der Steckverbindermodule 2, wodurch die Steckverbindermodule 2 verliersicher aber reversibel im Halterahmen 1' fixiert sind. Zur Entnahme der Steckverbindermodule 2, müssen die Rastarme 7' der Fixiermittel 6' lediglich von den Rastnasen 8 der Steckverbindermodule 2 weggebogen werden. Dadurch werden die Steckverbindermodule 2 wieder freigegeben und können entfernt beziehungsweise durch ein anderes Modell ausgetauscht werden.

Die Figur 5 zeigt eine dritte Ausführungsform eines erfindungsgemäßen Halterahmens 1". Der Grundkörper 4" ist genauso ausgestaltet wie bei der zweiten Ausführungsform. Auch hier können dieselben Steckverbindermodule 2 eingesetzt werden. Das Fixiermittel 6" kann mehrere Haltearme 7" aufweisen. Jeweils ein Haltearmpaar 13 ist im Bereich einer Ausnehmung 11 zwischen den Stegen 10 angeordnet. Das Fixiermittel 6" ist innerhalb des Halterahmens 1" an einer Kontur (nicht gezeigt) fixiert. Das Fixiermittel 6" kann beliebig viele Haltearme 7" beziehungsweise Haltearmpaare 13 aufweisen. Das Fixiermittel 6" kann sich über die gesamte Breite des Seitenteils 3" erstrecken. Es können aber auch zwei Fixiermittel 6" mit unterschiedlicher Haltearmanzahl entlang des Seitenteils 3" des Halterahmens 1" angeordnet sein, wie es beispielsweise in Figur 6 gezeigt ist.

Die Figuren 7-9 zeigen eine vierte Ausführungsform eines erfindungsgemäßen Halterahmens 1‴. Diese Ausführungsform kann mit zwei alternativen Fixiermitteln 6"', 6ʺʺ im Bereich der Ausnehmungen 11 des Seitenteils 3 des Halterahmens 1‴ bestückt werden.

Eine erste Variante eines Fixiermittels 6'" ist in Figur 8 dargestellt. Das Fixiermittel 6'" ist im Bereich der Ausnehmung 11 des Seitenteils 3 des Halterahmens 1‴ angeordnet. Die endseitig an den Haltearmen 7'" ausgebildeten Rasthaken 9'" überragen bei dieser Variante die Stege 10 des Seitenteils 3. Die Rasthaken 9'" sind im oberen Bereich leicht nach außen - voneinander weg - gebogen. Die Rasthaken 9'" fungieren neben der Fixierung auch als Führungsmittel, wodurch das Einführen eines Steckverbindermoduls 2 erleichtert wird. Die Rastnasen 8 der Steckverbindermodule 2 werden von den Rasthaken 9'" eingefangen, anschließend werden die Haltearme 7'" zur Seite geschoben und schlussendlich greifen die Rasthaken 9'" zur Fixierung über die Rastnasen 8 der Steckverbindermodule 2.

Alternativ kann die vierte Ausführungsform des Halterahmens 1‴ mit einem Fixiermittel 6ʺʺ ausgestattet sein, wie es in Figur 9 dargestellt ist. Die Haltearme 7"" sind hier kürzer ausgestaltet als die Stege 10 des Seitenteils 3 des Halterahmens 1"'. Beim Bestücken des Halterahmens 1‴ gelangen die Rastnasen 8 der Steckverbindermodule 2 in die Ausnehmungen 11 des Seitenteils 3 und berühren dabei zunächst die Rasthaken 9"" der Fixiermittel 6ʺʺ. Dadurch werden die Haltearme 7"" zunächst voneinander weggedrückt. Beim weiteren Einschieben der Steckverbindermodule 2 gelangen die Rastnasen 8 aus den Zugriffsbereich der Rasthaken 9"". Die Rasthaken 9"" können über die Rastnasen 8 übergreifen und schwenken dabei wieder zueinander hin. Die Rasthaken 9"" versperren dem Steckverbindermodul 2 nunmehr eine Bewegung entgegengesetzt der Einschubrichtung. Die Steckverbindermodule 2 können nur entfernt werden, wenn die Rasthaken 9"" wieder voneinander weggedrückt werden, wodurch die Rastnasen 8 der Steckverbindermodule 2 wieder freigegeben werden.

Bei der vierten Ausführungsform des Halterahmens 1‴ werden die Fixiermittel 6"', 6ʺʺ innerhalb des Grundkörpers 4 an beziehungsweise mithilfe einer Kontur 12' befestigt. Dadurch kann der Halterahmen 1‴ maschinell in hohen Stückzahlen gefertigt werden.

Bei allen oben beschriebenen Ausführungsformen wird die Basis des Halterahmens 1, 1′. 1ʺ, 1‴ von einem starren Grundkörper 4 gebildet, der als stabiles Gerüst dient. In diesem Grundkörper 4 sind von innen Fixiermittel 6, 6′, 6ʺ, 6‴, 6ʺʺ eingebracht, die fest mit dem Grundkörper 4 verbunden sind. Die Steckverbindermodule 2 sind im eingebauten Zustand vom Grundkörper 4 eingerahmt. Dadurch wird dem System aus Halterahmen 1, 1′. 1ʺ, 1‴ und Steckverbindermodulen 2 eine hohe Stabilität verliehen.

Beim Einführen eines Steckverbindermoduls schwenken die Halterame 7, 7', 7", 7"', 7"" der Fixiermittel 6, 6′, 6ʺ, 6‴, 6ʺʺ seitlich auf, lassen das Steckverbindermodul 2 zunächst passieren und schnappen anschließend wieder zusammen, sobald das Steckverbindermodul seine Endposition im Grundkörper 4 erreicht hat. Das Steckverbindermodul 2 wird über dessen Rastnasen 8 zwischen den Halteramen 7, 7', 7", 7"', 7"" des Fixiermittels 6, 6', 6", 6"', 6ʺʺ gehalten. Das
Fixiermittel 6, 6', 6", 6"', 6ʺʺ kann dabei aus einem Rund- oder Rechteckdraht oder aus Kunststoff ausgebildet sein.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Halterahmen
- 2: Steckverbindermodul
- 3: Seitenteil
- 4: Grundkörper
- 5: Ausnehmung
- 6: Fixiermittel
- 7: Haltearm
- 8: Rastnase
- 9: Rasthaken
- 10: Steg
- 11: Ausnehmung
- 12: Kontur
- 13: Haltearmpaar

## Patentansprüche

1. Halterahmen (1, 1′ 1ʺ, 1‴) für einen Steckverbinder zur Aufnahme gleichartiger und/oder unterschiedlicher Steckverbindermodule (2), mit einem starren Grundkörper (4), der zwei sich gegenüberliegenden Seitenteile (3) aufweist, wobei der Halterahmen (1, 1′, 1ʺ, 1‴) mehrere Fixiermittel (6, 6', 6", 6"', 6ʺʺ) aufweist, welche jeweils zumindest an einem Seitenteil (3) gehalten sind und mit welchen die Steckverbindermodule (2) innerhalb des Grundkörpers (4) in einer Ebene fixierbar sind, **dadurch gekennzeichnet, dass** die Fixiermittel (6, 6′, 6ʺ, 6‴, 6ʺʺ) jeweils zwei Haltearme (7, 7', 7", 7'", 7"") aufweisen, die sich beim Einführen eines Steckverbindermoduls (2) in den Halterahmen (1, 1′, 1ʺ, 1‴) parallel zur Ebene der Seitenteile (3) und in entgegengesetzte Richtungen zueinander bewegen.

2. Halterahmen nach Anspruch 1
**dadurch gekennzeichnet, dass**
die beiden Seitenteile (3) jeweils mehrere, vorzugsweise einander symmetrisch gegenüberstehend angeordnete Stege (10) aufweisen, wobei zwischen diesen Stegen (10) offene Ausnehmungen (11) gebildet sind.

3. Halterahmen nach vorstehendem Anspruch
**dadurch gekennzeichnet, dass**
jeweils ein Fixiermittel (6, 6', 6", 6"', 6ʺʺ) im Bereich der offenen Ausnehmung (11) zumindest eines Seitenteils (3) angeordnet ist.

4. Halterahmen nach einem der beiden vorstehenden Ansprüche
**dadurch gekennzeichnet, dass**
jeweils ein Fixiermittel (6, 6', 6", 6"', 6ʺʺ) mehrere Haltearmpaare (13) aufweist und jeweils ein Haltearmpaar (13) im Bereich der offenen Ausnehmung (11) zumindest eines Seitenteils (3) angeordnet ist.

5. Halterahmen nach einem der vorstehenden Ansprüche
**dadurch gekennzeichnet, dass**
zumindest ein Seitenteil (3) eine Ausnehmung (5) oder mehrere Ausnehmungen (5) aufweist, in welche jeweils ein Fixiermittel (6, 6', 6", 6"', 6ʺʺ) einsetzbar und dadurch am Seitenteil (3) gehalten ist.

6. Halterahmen nach einem der vorstehenden Ansprüche 1-5
**dadurch gekennzeichnet, dass**
zumindest ein Seitenteil (3) eine Kontur (12, 12') oder mehrere Konturen (12, 12') aufweist, an denen jeweils ein Fixiermittel (6, 6', 6", 6'", 6ʺʺ) verklemmbar und dadurch am Seitenteil (3) gehalten ist.

7. Halterahmen nach einem der vorstehenden Ansprüche
**dadurch gekennzeichnet, dass**
an beiden Seitenteilen (3) des Halterahmens (1, 1′, 1ʺ, 1‴) zumindest ein Fixiermittel (6, 6', 6", 6"', 6ʺʺ) gehalten ist oder
an einem Seitenteil ein Fixiermittel (6, 6′, 6ʺ, 6‴, 6ʺʺ) und am anderen Seitenteil zumindest zwei Fixiermittel (6, 6', 6", 6"', 6ʺʺ) gehalten sind
oder
an beiden Seitenteilen (3) zumindest zwei Fixiermittel (6, 6', 6", 6"', 6ʺʺ) gehalten sind
oder
an einem Seitenteil n Fixiermittel (6, 6', 6", 6"', 6ʺʺ) und am anderen Seitenteil m Fixiermittel (6, 6', 6", 6"', 6ʺʺ) gehalten sind, wobei n und m Elemente aus dem natürlichen Zahlenraum sind und n kleiner als oder gleich m ist.

8. Halterahmen nach vorstehendem Anspruch
**dadurch gekennzeichnet, dass**
das Fixiermittel (6, 6', 6", 6"', 6ʺʺ) des einen Seitenteils (3) zum Fixiermittel (6, 6', 6", 6"', 6ʺʺ) des anderen Seitenteils (3) symmetrisch gegenüberstehend angeordnet ist oder
die Fixiermittel (6, 6', 6", 6"', 6ʺʺ) des einen Seitenteils (3) zu den Fixiermitteln (6, 6', 6", 6"', 6ʺʺ) des anderen Seitenteils symmetrisch gegenüberstehend angeordnet sind.

9. Halterahmen nach Anspruch 7
**dadurch gekennzeichnet, dass**
das Fixiermittel (6, 6', 6", 6"', 6ʺʺ) des einen Seitenteils (3) zum Fixiermittel (6, 6′, 6ʺ, 6‴, 6ʺʺ) des anderen Seitenteils (3) versetzt gegenüberstehend angeordnet ist
oder
die Fixiermittel (6, 6', 6", 6"', 6ʺʺ) des einen Seitenteils (3) zu den Fixiermitteln (6, 6', 6", 6"', 6ʺʺ) des anderen Seitenteils (3) versetzt gegenüberstehend angeordnet sind.

10. Halterahmen nach einem der vorstehenden Ansprüche
**dadurch gekennzeichnet, dass** die Fixiermittel (6, 6', 6". 6"', 6ʺʺ) innerhalb des Grundkörper (4) am Halterahmen (1, 1', 1", 1‴) angebracht sind.

11. Halterahmen nach einem der vorstehenden Ansprüche
**dadurch gekennzeichnet, dass**
der Grundkörper (4) aus einem Zink-Druckguss-Bauteil oder aus Aluminium gebildet ist.

12. Halterahmen nach einem der vorstehenden Ansprüche
**dadurch gekennzeichnet, dass**
die Fixiermittel (6, 6', 6". 6"', 6ʺʺ) aus einem elastischen Kunststoff oder einem federelastischen Blech bestehen.

13. System aus einem Steckverbindergehäuse, einem Halterahmen (1, 1′ 1ʺ, 1‴) gemäß einem der vorstehenden Ansprüche und zumindest einem Steckverbindermodul (2).

## Claims

1. Holding frame (1, 1′, 1ʺ, 1‴) for a plug-type connector for receiving identical and/or different plug-type connector modules (2), having a rigid base body (4) that has two side parts (3) that lie opposite one another, wherein the holding frame (1, 1′, 1ʺ, 1‴) has a plurality of fixing means (6, 6′, 6ʺ, 6‴, 6ʺʺ) which are each held at least on one side part (3) and by means of which the plug-type connector modules (2) may be fixed within the base body (4) in one plane, **characterized in that** the fixing means (6, 6′, 6ʺ, 6‴, 6ʺʺ) each comprise two holding arms (7, 7′, 7ʺ, 7‴, 7ʺʺ) that as a plug-type connector module (2) is being inserted into the holding frame (1, 1′, 1ʺ, 1‴) move in a manner parallel to the plane of the side parts (3) and in opposite directions to one another.

2. Holding frame according to Claim 1,
**characterized in that**
the two side parts (3) respectively comprise multiple connecting pieces (10) that are preferably arranged lying opposite one another in a symmetrical manner, wherein open receiving arrangements (11) are formed between these connecting pieces (10).

3. Holding frame according to the preceding claim,
**characterized in that**
one fixing means (6, 6′, 6ʺ, 6‴, 6ʺʺ) respectively is arranged in the region of the open receiving arrangement (11) at least of one side part (3).

4. Holding frame according to either one of the two preceding claims,
**characterized in that**
one fixing means (6, 6′, 6ʺ, 6‴, 6ʺʺ) respectively comprises multiple holding arm pairs (13) and one holding arm pair (13) respectively is arranged in the region of the open receiving arrangement (11) at least of one side part (3).

5. Holding frame according to any one of the preceding claims,
**characterized in that**
at least one side part (3) comprises one receiving arrangement (5) or multiple receiving arrangements (5) into which one fixing means (6, 6′, 6ʺ, 6‴, 6ʺʺ) respectively may be inserted and as a result is held on the side part (3).

6. Holding frame according to any one of the preceding Claims 1-5,
**characterized in that**
at least one side part (3) has one contour (12, 12′) or multiple contours (12, 12′) against which one fixing means (6, 6′, 6ʺ, 6‴, 6ʺʺ) respectively may be clamped and as a result is held on the side part (3).

7. Holding frame according to any one of the preceding claims,
**characterized in that**
at least one fixing means (6, 6′, 6ʺ, 6‴, 6ʺʺ) is held on both side parts (3) of the holding frame (1, 1′, 1ʺ, 1‴)
or
one fixing means (6, 6', 6", 6"', 6ʺʺ) is held on one side part and at least two fixing means (6, 6', 6", 6"', 6ʺʺ) are held on the other side part,
or
at least two fixing means (6, 6′, 6ʺ, 6‴, 6ʺʺ) are held on both side parts (3),
or
n fixing means (6, 6', 6", 6"', 6ʺʺ) are held on one side part and m fixing means (6, 6′, 6ʺ, 6‴, 6ʺʺ) are held on the other side part, wherein n and m elements are from the natural number range and n is smaller than or equal to m.

8. Holding frame according to the preceding claim,
**characterized in that**
the fixing means (6, 6′, 6ʺ, 6‴, 6ʺʺ) of the one side part (3) is arranged lying opposite in a symmetrical manner with respect to the fixing means (6, 6′, 6ʺ, 6‴, 6ʺʺ) of the other side part (3),
or
the fixing means (6, 6′, 6ʺ, 6‴, 6ʺʺ) of the one side part (3) are arranged lying opposite in a symmetrical manner with respect to the fixing means (6, 6′, 6ʺ, 6‴, 6ʺʺ) of the other side part.

9. Holding frame according to Claim 7,
**characterized in that**
the fixing means (6, 6′, 6ʺ, 6‴, 6ʺʺ) of the one side part (3) is arranged lying opposite in an offset manner with respect to the fixing means (6, 6′, 6ʺ, 6‴, 6ʺʺ) of the other side part (3),
or
the fixing means (6, 6′, 6ʺ, 6‴, 6ʺʺ) of the one side part (3) are arranged lying opposite in an offset manner with respect to the fixing means (6, 6′, 6ʺ, 6‴, 6ʺʺ) of the other side part (3).

10. Holding frame according to any one of the preceding claims,
**characterized in that**
the fixing means (6, 6′, 6ʺ, 6‴, 6ʺʺ) are attached within the base body (4) to the holding frame (1, 1', 1ʺ, 1‴).

11. Holding frame according to any one of the preceding claims,
**characterized in that**
the base body (4) is formed from a zinc pressure die-cast component or produced from aluminium.

12. Holding frame according to any one of the preceding claims,
**characterized in that**
the fixing means (6, 6′, 6ʺ, 6‴, 6ʺʺ) are produced from an elastic synthetic material or from a spring-elastic sheet metal plate.

13. System comprising a plug-type connector housing, a holding frame (1, 1′, 1ʺ, 1‴) according to any one of the preceding claims and at least one plug-type connector module (2).

## Revendications

1. Cadre de retenue (1, 1′, 1ʺ, 1‴) pour un connecteur enfichable servant à la réception de modules de connecteur enfichable (2) de même type et/ou différents, comportant un corps de base rigide (4) qui comprend deux parties latérales (3) en regard l'une de l'autre,
le cadre de retenue (1, 1′, 1ʺ, 1‴) comprenant plusieurs moyens de fixation (6, 6', 6", 6"', 6ʺʺ), lesquels sont retenus respectivement au moins sur une partie latérale (3) et à l'aide desquels les modules de connecteur enfichable (2) peuvent être fixés dans un plan à l'intérieur du corps de base (4),
**caractérisé en ce que**
les moyens de fixation (6, 6′, 6ʺ, 6‴, 6ʺʺ) comprennent respectivement deux bras de retenue (7, 7′, 7ʺ, 7‴, 7ʺʺ) qui, lors de l'insertion d'un module de connecteur enfichable (2) dans le cadre de retenue (1, 1', 1", 1"'), se déplacent parallèlement au plan des parties latérales (3) et en sens inverses l'un par rapport à l'autre.

2. Cadre de retenue selon la revendication 1,
**caractérisé en ce que**
les deux parties latérales (3) comprennent respectivement plusieurs nervures (10) disposées de préférence symétriquement en regard les unes des autres, des évidements ouverts (11) étant formés entre ces nervures (10) .

3. Cadre de retenue selon la revendication précédente,
**caractérisé en ce que**
respectivement un moyen de fixation (6, 6′, 6ʺ, 6‴, 6ʺʺ) est disposé dans la région de l'évidement ouvert (11) d'au moins une partie latérale (3).

4. Cadre de retenue selon l'une des deux revendications précédentes,
**caractérisé en ce que**
respectivement un moyen de fixation (6, 6′, 6ʺ, 6‴, 6ʺʺ) comprend plusieurs paires de bras de retenue (13) et respectivement une paire de bras de retenue (13) est disposée dans la région de l'évidement ouvert (11) d'au moins une partie latérale (3).

5. Cadre de retenue selon l'une des revendications précédentes,
**caractérisé en ce**
**qu'**au moins une partie latérale (3) comprend un évidement (5) ou plusieurs évidements (5), dans lesquels respectivement un moyen de fixation (6, 6′, 6ʺ, 6‴, 6ʺʺ) peut être introduit et est par conséquent retenu sur la partie latérale (3).

6. Cadre de retenue selon l'une des revendications précédentes 1 à 5,
**caractérisé en ce**
**qu'**au moins une partie latérale (3) comprend un contour (12, 12') ou plusieurs contours (12, 12') sur lesquels respectivement un moyen de fixation (6, 6′, 6ʺ, 6‴, 6ʺʺ) peut être serré et est par conséquent retenu sur la partie latérale (3).

7. Cadre de retenue selon l'une des revendications précédentes,
**caractérisé en ce**
**qu'**au moins un moyen de fixation (6, 6′, 6ʺ, 6‴, 6ʺʺ) est retenu sur les deux parties latérales (3) du cadre de retenue (1, 1′, 1ʺ, 1‴)
ou
un moyen de fixation (6, 6′, 6ʺ, 6‴, 6ʺʺ) est retenu sur une partie latérale et au moins deux moyens de fixation (6, 6′, 6ʺ, 6‴, 6ʺʺ) sont retenus sur l'autre partie latérale
ou
au moins deux moyens de fixation (6, 6' , 6", 6"', 6ʺʺ)• sont retenus sur les deux parties latérales (3)
ou
n moyens de fixation (6, 6′, 6ʺ, 6‴, 6ʺʺ) sont retenus sur une partie latérale et m moyens de fixation (6, 6' , 6", 6"', 6ʺʺ) sont retenus sur l'autre partie latérale, n et m étant des éléments de l'espace des nombres naturels et n étant inférieur ou égal à m.

8. Cadre de retenue selon la revendication précédente,
**caractérisé en ce que**
le moyen de fixation (6, 6′, 6ʺ, 6‴, 6ʺʺ) de l'une des parties latérales (3) est disposé symétriquement en regard du moyen de fixation (6, 6′, 6ʺ, 6‴, 6ʺʺ) de l'autre partie latérale (3)
ou
les moyens de fixation (6, 6′, 6ʺ, 6‴, 6ʺʺ) de l'une des parties latérales (3) sont disposés symétriquement en regard des moyens de fixation (6, 6′, 6ʺ, 6‴, 6ʺʺ) de l'autre partie latérale.

9. Cadre de retenue selon la revendication 7,
**caractérisé en ce que**
le moyen de fixation (6, 6′, 6ʺ, 6‴, 6ʺʺ) de l'une des parties latérales (3) est disposé en regard du moyen de fixation (6, 6′, 6ʺ, 6‴, 6ʺʺ) de l'autre partie latérale (3) de manière décalée
ou
les moyens de fixation (6, 6′, 6ʺ, 6‴, 6ʺʺ) de l'une des parties latérales (3) sont disposés en regard des moyens de fixation (6, 6′, 6ʺ, 6‴, 6ʺʺ) de l'autre partie latérale (3) de manière décalée.

10. Cadre de retenue selon l'une des revendications précédentes,
**caractérisé en ce que**
les moyens de fixation (6, 6', 6", 6"', 6ʺʺ) sont montés sur le cadre de retenue (1, 1′,1ʺ, 1‴) à l'intérieur du corps de base (4).

11. Cadre de retenue selon l'une des revendications précédentes,
**caractérisé en ce que**
le corps de base (4) est formé à partir d'un composant coulé sous pression en zinc ou à partir d'aluminium.

12. Cadre de retenue selon l'une des revendications précédentes,
**caractérisé en ce que**
les moyens de fixation (6, 6′, 6ʺ, 6‴, 6ʺʺ) sont constitués d'une matière synthétique élastique ou d'une tôle élastique.

13. Système constitué d'un boîtier de connecteur enfichable, d'un cadre de retenue (1, 1′, 1ʺ, 1‴) selon l'une des revendications précédentes et d'au moins un module de connecteur enfichable (2).
